# EUROPÄISCHE PATENTSCHRIFT

(11) **EP 0 477 763 B1**
(45) Veröffentlichungstag und Bekanntmachung des Hinweises auf die Patenterteilung: **24.01.1996**
(21) Anmeldenummer: 91115878.0
(22) Anmeldetag: 18.09.1991
(51) Int. Cl.: B65H 31/30

(54) **Verfahren und Vorrichtung zum Ablegen und Transportieren von Flächengebilden**
Method and device for depositing and transporting flat objects
Procédé et dispositif pour déposer et transporter des objets plats

(30) Priorität: 27.09.1990 DE 4030643
(43) Veröffentlichungstag der Anmeldung: 01.04.1992
(73) Patentinhaber: Gämmerler, Hagen, D-82057 Icking (DE)
(72) Erfinder: Hast, Michael, W-8000 München 70 (DE); Englert, Kilian, W-8192 Geretsried (DE)
(74) Vertreter: Sperling, Rüdiger, Dipl.-Ing.

(56) Entgegenhaltungen:
- EP-A- 0 153 983
- EP-A- 0 167 704
- EP-A- 0 181 987
- EP-A- 0 234 444
- EP-A- 0 348 610
- DE-U- 8 606 645
- GB-A- 2 082 548
- US-A- 4 522 386

## Beschreibung

Die Erfindung bezieht sich auf ein Verfahren zum Ablegen und Transportieren von Flächengebilden mit einer Stapelvorrichtung für die herangeführten Flächengebilde und einer Preßvorrichtung, wobei die Flächengebilde einzeln oder in Paketform auf einer Ablage abgesetzt und gehäufelt werden.

Aus der EP-A-0 153 983 ist eine Stapelvorrichtung bekannt, bei der auf einem Förderband kontinuierlich angelieferte Druckprodukte in einem Korb auf einem Rechen vorgesammelt werden. Sobald eine vorbestimmte Anzahl von Produkten auf der Vorsammelstelle gestapelt ist, wird dieser Vorstapel nach unten an einen Stapeltisch übergeben, d.h. es wird die aus zwei Rechen bestehende Ablage nach unten wegedreht, sodaß der Vorstapel auf den darunter befindlichen Hubtisch fallen kann. Der Hubtisch wird anschließend in dem Stapelkorb soweit herabgefahren, bis die oberste Lage des Vorstapels eine vorbestimmte Position in dem Korb erreicht hat. Nach Erreichen dieser Position fahren seitlich am Korb angeordnet Finger über die Ecken des Stapels, während gleichzeitig der Hubtisch angehoben und der Stapel gegen diese Finger gepreßt wird. Anschließend oder gleichzeitig wird der Korb um 180° gedreht und der Hubtisch etwas abgesenkt. Die Finger werden zurückgefahren und der Tisch mit dem daraufliegenden zusammengepreßten Stapel wird nach oben gefahren, um einen neuen Vorstapel, der zwischenzeitlich oberhalb des Korbs angesammelt wurde, in Empfang zu nehmen. Nach Übergabe des Vorstapels, der sich von oben auf den bereits gepreßten Stapel legt, wiederholt sich der Preß- und Drehvorgang wie zuvor beschrieben. Sobald eine gewünschte Anzahl von kreuzgelegten Teilstapeln angesammelt worden ist, wird der dann fertiggestellte Gesamtstapel aus dem Korb ausgestoßen. Hierzu wird eine dem Ausstoßer gegenüberliegende Seitenwand geöffnet und der Gesamtstapel mittels des Ausstoßers auf ein Transportband oder dergleichen von dem Hubtisch herunter aus dem Korb herausgestoßen.

Aus der GB-A-2 082 548 ist eine Stapelvorrichtung bekannt, bei der auf einem Förderband kontinuierlich angelieferte Druckprodukte über zwei Vorstapeleinrichtungen in einen vertikale Stapelschacht nach oben befördert werden. Die zwei Vorstapeleinrichtungen sind auf einer rotierbaren Plattform befestigt mit der die jeweilige Vorstapeleinrichtung in Empfangs- bzw. die andere in Ausgabestellung gedreht werden kann. Jede Vorstapeleinrichtuing besteht aus einer Stapelaufnahmeeinrichtung und einem vertikal bewegbaren Tisch. In Empfangsstellung wird auf dem Tisch ein Teilstapel mit den herangeführten Druckprodukten gebildet, wobei der Tisch sich kontinuierlich absenkt. Bei einer bestimmten Anzahl von Druckprodukten wird der Tisch in Ausgabeposition gedreht, wo der Tisch mit dem Teilstapel nach oben gefahren wird, der Teilstapel schwenkbare Laschen aus dem Stapelschacht zu Seite drückt, anschließend wieder abgesenkt wird und der Stapel von Druckprodukten im Stapelschacht durch die zurückgekippten Laschen zurückhalten wird. Eine Vorstapeleinrichtung ist mit der rotierenden Plattform fest verbunden, während die andere Vorstapeleinrichtung sich bei jedem Arbeitstakt um 180° dreht, um eine kreuzweise Stapelung der Druckschriften zu erzielen.

Aus der EP-A-0 167 704 ist eine Vorrichtung zum Ablegen und Transportieren von Flächengebilden, welche eine Haltevorrichtung mit Greif- und Stützvorrichtung aufweist bekannt. Kontinuierlich angelieferte Flächengebilde werden in einer Vorstapeleinrichtung zu einem Teilstapel aufgeschichtet Der Teilstapel wird über ein Förderband auf einen Rotationstisch bewegt. Hier wird jeder zweite Teilstapel durch den Tisch angehoben und um 180° gedreht, um eine kreuzweise Stapelung zu erreichen. Danach wird der Teilstapel über eine weiteres Förderband auf einen weiteren Tisch bewegt, wo eine Greifvorrichtung mit zwei Greifern den Teilstapel von unten umklammert. Über den Greifern ist der Hauptstapel angeordnet. Der Tisch mit dem Teilstapel wird nach oben gefahren und wenn das oberste Flächengebilde die Unterkante des Hauptstapels berührt öffnen sich die Greifer und der Teilstapel wird von unten in den Haauptstapel gedrückt. Vor dem Absenken des Tisches schließen sich die Greifer und halten den vergrößerten Hauptstapel zurück. Dieser Vorgang wiederholt sich bis der Hauptstapel die gewünschte Anzahl von Teilstapeln aufweist. Der Hauptstapel wird dann von ei ner verfahrbaren Greifereinrichtung von oben umklammert und zur nächsten Arbeitsstation weiterbefördert.

Bei einer Vorrichtung dieser Art nach der DE-OS 1 957 337 erfolgt die Zuführung der gefalzten Flächengebilde - in diesem Fall der Zeitungen - jeweils paketweise von der einen Seite zum Stapel und danach gegenläufig von der anderen Seite zum Stapel. Nach Fertigstellung eines Pakets, z.B. aus zehn Zeitungen, erfolgt ein Seitenwechsel, wobei entsprechend der Häufelung der Flächengebilde bzw. der vorhandenen Pakete eine Absenkung des gesamten Paketstoßes bzw. Stapels so weit erfolgt, bis die unterste Stellung der Auflage für den Stapel erreicht ist. Danach wird der Stapel seitlich weggefördert. Da eine Zusammenpressung der einzelnen Pakete bzw. gefalzten Flächengebilde nicht vorgesehen ist, ist der erzielte Stapel relativ hoch und es besteht die Gefahr, daß der Stapel sich beim Weitertransport seitlich verschiebt.

Der Erfindung liegt die Aufgabe zugrunde, ein Verfahren der eingangs erwähnten Art zu schaffen, bei dem nicht nur ein dichter oder kompakter Stapel geschaffen wird, sondern auch die Höhenunterschiede in jedem Paket bzw. im gesamten Stapel weitgehend ausgeschaltet werden; auch soll eine seitliche Verschiebung im Stapel weitgehend vermieden werden.

Die Aufgabe wird durch das Verfahren gemäß dem Anspruch 1 gelöst. Erfindungsgemäß wird das durch Stapeln und Häufeln erhaltene Paket oder Flächengebilde aufwärts gefördert, in dieser Stellung arretiert und zusammengepreßt wird, das nachfolgende Paket auf die gleiche Weise hergestellt, und der oder die neuen Paket(e) auf den gerade gehäufelten Paketstoß von oben abgesetzt und schließlich der Stapel mit seiner Halterung seitlich versetzt.

Auf der einen Seite ist es möglich, den Weitertransport des einzelnen Paketes nach der Zusammenpressung oder auch des Paketstoßes nach der Zusammenpressung seitengerecht zu gewährleisten und auf der anderen Seite wird der erhaltene zusammengepreßte Stapel zusammen mit der Haltevorrichtung zur Abgabestelle bzw. zum Weitertransport gefördert.

Besonders geeignet ist dieses Verfahren dann, wenn die einzelnen Pakete kreuzweise abgelegt werden, so daß z.B. die jeweiligen Falze an unterschiedlichen Seiten zu liegen kommen. Hierfür wird erfindungsgemäß vorgeschlagen, daß das einzelne Paket und/oder der Paketstoß nach der Aufwärtsbewegung gedreht wird; die Drehung kann um 90° oder ein Vielfaches davon erfolgen. Zweckmäßigerweise wird die Kreuzverlegung so vorgenommen, daß bei Aufeinandersetzung von zwei Paketen die jeweiligen Falzstellen einander gegenüberliegen. Es können aber auch z.B. vier Pakete einen Paketstoß oder Stapel bilden, wobei dann die Falzstellen an allen vier Seitenrändern verlaufen.

Nach einer bevorzugten Abwandlung des erfindungsgemäßen Verfahrens wird die Pressung während der seitlichen Versetzung aufrechterhalten.

Eine besonders schnelle Stapelbildung auch gegebenenfalls mit einer Kreuzverlegung kann dann vorgesehen werden, wenn mindestens zwei gleichartige Haltevorrichtungen von einer Transportvorrichtung bedient werden und nach Erstellung des Pakets oder Paketstoßes an einer Haltevorrichtung die nächstfolgende Haltevorrichtung beliefert wird.

Weiterhin liegt der Erfindung die Aufgabe zugrunde, eine für die Anwendung des oben beschriebenen Verfahrens zweckmäßige Vorrichtung zu schaffen.

Diese Aufgabe wird durch eine Vorrichtung gemäß dem Anspruch 6 gelöst. Erfindungsgemäß ist über einer Ablage, gegebenenfalls mit seitlichen Ausrichtern, eine Haltevorrichtung vorgesehen, welche mit einer unter das jeweilige Paket oder den Paketstoß greifenden Greif- und Stützvorrichtung o.dgl. und einer auf das Paket und/oder den Paketstoß einwirkenden Preßvorrichtung versehen ist. Die Haltevorrichtung kann aus einer Platte o.dgl., der darunter angeordneten Preßvorrichtung und der in Richtung auf die Ablage verlaufenden Greif- und Stützvorrichtung bestehen; letztere kann aus mehreren, gegebenenfalls gegenläufig bewegbaren Greif- und Stützstangen o.dgl. bestehen.

Zweckmäßigerweise besteht die Preßvorrichtung aus mindestens einer gegebenenfalls zweiteiligen Preßplatte; letztere besteht zweckmäßigerweise aus mindestens zwei sich überlappenden, durch Federn beaufschlagten Teilen.

Die Drehvorrichtung ist vorzugsweise oberhalb der Haltevorrichtung angeordnet und die gesamte Haltevorrichtung ist ohne Ablage drehbar. Auf diese Weise kann eine Kreuzverlegung der einzelnen Flächengebilde bzw. der Pakete aus Flächengebilden erreicht werden.

Die Drehvorrichtung kann eine drehkranzartige Lagerung aufweisen.

Die Halterung ist zweckmäßigerweise mit einer Verstellvorrichtung für den Abstand der sich gegenüberliegenden Greif- und Stützstangen o.dgl. versehen. Es ist also nicht nur möglich, mit den Ausrichtern - wie oben angegeben - das Paket während der Ablage der einzelnen Flächengebilde auf der Ablage seitlich auszurichten, sondern es ist auch möglich, die Greif- und Stützvorrichtung seitlich so zu verstellen, daß unterschiedlichen Größen von Flächengebilden Rechnung getragen werden kann.

Die Drehvorrichtung kann einen auf der Platte o.dgl. zentrisch angeordneten Drehkranz o.dgl. aufweisen. Auch ist es möglich, zur seitlichen Verschiebung der Haltevorrichtung die Platte o.dgl. auf Schienen, einem Rahmen o.dgl. zu lagern.

Auf der Zeichnung ist eine beispielsweise Ausführungsform dargestellt. Sie wird nachfolgend näher beschrieben; es zeigt:
- Fig. 1: eine Seitenansicht auf eine Ausführungsform mit zwei Haltevorrichtungen,
- Fig. 2: eine vergrößerte Darstellung einer Haltevorrichtung,
- Fig. 3: eine Ansicht nach Linie 3-3 in Fig. 2,
- Fig. 4: eine Draufsicht auf die Haltevorrichtung gemäß Linie 4-4 in Fig. 2 und
- Fig. 5: eine seitliche Ansicht auf die gesamte Anlage gemäß Linie 5-5 in Fig. 1.

Durch einen Rahmen 1 sind zwei Haltevorrichtungen 2 gleicher Bauweise nebeneinander auf gleicher Höhe gehalten. Diese Haltevorrichtungen 2 bzw. 2' werden abwechselnd von zwei Fördervorrichtungen mit einzelnen Flächengebilden beliefert.

Der Einfachheit halber wird lediglich die Haltevorrichtung 2 nachfolgend im Detail beschrieben, da die Haltevorrichtung 2' - wie bereits bemerkt - auf die gleiche Weise ausgebildet ist. Zwischen den Endlosförderern 7 und 8 erfolgt die Aufgabe der schuppenförmig angelieferten, gefalzten Flächenprodukte. Die Ablage 3 ist in der Höhe verstellbar und senkt sich entsprechend der Zulieferung der Flächengebilde ab. An den sich gegenüberliegenden Seiten der Ablage 3 sind Ausrichter 9 und 10 vorgesehen, die für ein an den Seiten bündiges Paket der abgesetzten Flächengebilde sorgen. Dem selben Zweck dienen die sich gegenüberstehenden Ausrichter 11. Nach Erstellung eines Paketes, z.B. von 10 Papierprodukten, wird die Auflage 3 angehoben, so daß sich die Greif- und Stützstangen 13, 14 unter das Paket setzen können. Hierzu sind Hubzylinder 15 und 16 vorgesehen.

Nach Erstellung eines Paketes auf einer Ablage 3 durch die Fördervorrichtung 4 wird, wie weiter unten näher beschrieben, vorgegangen. Danach erfolgt über das Fördersystem 5 eine Belieferung mit einzelnen Flächengebilden zur Ablage 6. Bei einer derartigen taktweisen Zulieferung an die beiden Haltevorrichtungen 2, 2' ist gewährleistet, daß die Heranführung der Flächengebilde, z.B. in Schuppenform, ohne eine Unterbrechung erfolgen kann, die z.B. durch den nachfolgend beschriebenen Preßvorgang bedingt ist.

Eine weiter unten näher beschriebene Preßplatte 17 senkt sich auf das Paket ab und preßt dieses zusammen.

Gleichzeitig hat sich die Ablage 3 wieder in eine nicht dargestellte Stellung, also die Aufnahmestellung, abgesenkt, so daß eine erneute Aufgabe von Flächenprodukten über die Förderbänder 7, 8 in der eben beschriebenen Weise erfolgen kann.

Bevor das zweite auf der Ablage 3 angehäufelte Paket seine oberste oder maximale Stapelhöhe erreicht hat, die auf der Höhe des oberen Abschnittes des Förderbandes 8 liegt, ist die Haltevorrichtung 2 um ihre mittige Achse 18 um 180° verdreht worden; das zusammengedrückte Paket enthält nunmehr die Falzstellen auf der gegenüberliegenden Seite. Die Greif- und Stützarme 13 und 14 werden nach außen abgeschwenkt, so daß das zusammengedrückte Paket auf die inzwischen lose abgelegte Flächengebilde abgesetzt wird. Jetzt werden die beiden Pakete zusammen durch Anheben der Ablage 3 unter die Greif- und Stützarme 13 und 14 hochgeschoben, so daß letztere wieder nach innen verschwenkt werden können. Es erfolgt nunmehr mit der Preßplatte 17 ein erneutes Zusammenpressen der beiden Pakete.

Dieser Vorgang wiederholt sich bis maximal die Aufnahme der Haltevorrichtung 2 gefüllt ist. Es bleibt allerdings die Preßplatte auf dem Paketstoß bzw. Stapel liegen, so daß die gesamte Haltevorrichtung, wie weiter unten näher beschrieben, mit dem Stapel seitlich verschoben werden kann.

Die in Fig. 2 näher dargestellte Preßplatte besteht aus mindestens zwei, im vorliegenden Fall jedoch drei Teilen, wobei die beiden äußeren Teile 20 und 21 ortsfest bzw. mit einer Rahmenkonstruktion verbunden sind. Der mittlere Teil 23 der Platte 17 ist in bezug auf die Platten 20 und 21 verschiebbar gelagert und durch eine Feder 22 beaufschlagt. Auf diese Weise ist es möglich, den Abstand der beiden Greif- und Stützstangen 13 und 14 bzw. deren entsprechenden Rahmenteile 24 und 25 zu verändern und der etwaigen Breite oder Tiefe des Paketstoßes bzw. Stapels anzupassen. Eine Verstellung des Abstandes kann mittels Trägern 30 bzw. 31 erfolgen.

Wie aus Fig. 3 ersichtlich ist, weist die Stütz- und Greifvorrichtung eine Rahmenkonstruktion 30' auf, an deren Querstange 31' Greifzähne 32 angebracht sind, welche in eingeschwenkter Stellung das Paket oder den Paketstoß untergreifen und halten.

Die oben erwähnte Preßplatte 17, bestehend aus den Teilen 20 - 23,ist zwischen den Stütz- und Greifstangen 13 und 14 absenkbar.

Die Haltevorrichtung 2 mit der Greif- und Stützvorrichtung und der Preßplatte ist über einen Drehkranz 33 (Fig. 2) mit einer Halteplatte 40 verbunden. Die Halteplatte weist drei Halterungen 41 für zwei Schienen 42 auf, auf welchen die Haltevorrichtung, wie weiter unten beschrieben, verschiebbar ist.

Wie aus Fig. 5 ersichtlich ist, ist neben jeder Haltevorrichtung 2 bzw. 2' ein Ablagetisch 50 mit einem Rollenband 51 vorgesehen. Die Haltevorrichtung 2 bzw. 2' wird zusammen mit dem in der Aufnahme gehaltenen zusammengepreßten Paketstoß über den Ablagetisch 50 verschoben. In dieser Lage werden die Stütz- bzw. Greifstangen zurückgeschwenkt, so daß der zusammengepreßte Stapel bzw. Paketstoß abgelegt und einer weiteren Behandlung zugeführt werden kann. Die Verdrehung der Haltevorrichtung bzw. der Aufnahme kann, wie bereits erwähnt, um 90° oder - dies wird im allgemeinen bevorzugt werden - um 180° erfolgen. Für die Verdrehung ist ein Hubzylinder 62 vorgesehen.

Wie aus Fig. 5 ersichtlich, dreht der Hubzylinder 62 über einen Lenker 62', welcher in einer Kulisse 62'' geführt ist, und einen Riemen 61 den Drehkranz 33 und somit die gesamte Haltevorrichtung 2.

Eine Verschiebung der gesamten Haltevorrichtung 2 auf den Schienen 42, 43 erfolgt über einen in Fig. 5 nicht gezeigten Hubzylinder 63, welcher in Fig. 3 angedeutet ist.

## Patentansprüche

1. Verfahren zum Ablegen und Transportieren von Flächengebilden, mit einer Ablage (3 oder 6) einer Stapelvorrichtung für die herangeführten Flächengebilde, einer Preßvorrichtung (17) und einer Greifvorrichtung (13, 14) einer Haltevorrichtung (2 oder 2'), wobei die Flächengebilde einzeln oder in Paketform auf der Ablage (3 oder 6) abgesetzt und gehäufelt werden, **dadurch gekennzeichnet**, daß das hierdurch erhaltene Paket der Flächengebilde aufwärts gefördert, in dieser Stellung von der Greifvorrichtung (13, 14) ergriffen und mittels der in der Greifvorrichtung (13, 14) angeordneten und auf das Paket einwirkenden Preßvorrichtung (17) zusammengepreßt wird und das nachfolgende Paket auf die gleiche Weise hergestellt wird, das (die) Zusammengepreßte(n) Paket(e) auf den zwischenzeitlich neu gehäufelten Paketstoß von oben abgesetzt, der Gesamtstapel wieder aufwärts gefördert und ergriffen etc. und schließlich der endgültige Stapel mit der Haltevorrichtung (2 oder 2') seitlich der Stapelvorrichtung versetzt wird.

2. Verfahren nach Anspruch 1, dadurch **gekennzeichnet**, daß das einzelne Paket und/oder der Paketstoß nach der Aufwärtsbewegung gedreht wird.

3. Verfahren nach Anspruchh 2, dadurch **gekennzeichnet**, daß die Drehung um 90° oder ein Vielfaches davon erfolgt.

4. Verfahren nach einem oder mehreren der Ansprüche 1 bis 3, dadurch **gekennzeichnet**, daß die Pressung während der seitlichen Versetzung aufrechterhalten wird.

5. Verfahren nach einem oder mehreren der Ansprüche 1 bis 4, wobei mindestens zwei gleichartige Haltevorrichtungen (2,2') von einer Transportvorrichtung bedient werden, dadurch **gekennzeichnet**, daß nach Erstellung des Pakets oder Paketstoßes an einer Haltevorrichtung (2) die nächstfolgende Haltevorrichtung (2') bedient wird.

6. Vorrichtung zum Ablegen und Transportieren von zu einem Paket oder Stapel gelegten Flächengebilden nach einem oder mehreren der Ansprüche 1 bis 5, mit einer Ablage (3 oder 6) einer Stapelvorrichtung, einer Preßvorrichtung (17) und einer Greifvorrichtung (13, 14) einer Haltevorrichtung (2 oder 2'), wobei die Haltevorrichtung (2 oder 2') über der Ablage (3 oder 6) für das Paket, gegebenenfalls mit seitlichen Ausrichtern (9,10,11), vorgesehen ist, welche mit einer unter das jeweilige Paket oder den Stapel greifenden Greif-und Stützvorrichtung (13, 14) o.dgl. versehen ist, **dadurch gekennzeichnet**, daß die auf das Paket oder den Stapel einwirkenden Preßvorrichtung in der Greifvorrichtung angeordnet ist.

7. Vorrichtung nach Anspruch 6, dadurch **gekennzeichnet**, daß die Haltevorrichtung (2,2') aus einer Platte o.dgl., der darunter angeordneten Preßvorrichtung und der in Richtung auf die Ablage (3 oder 6) verlaufenden Greif- und Stützvorrichtung besteht.

8. Vorrichtung nach Anspruch 7, dadurch **gekennzeichnet**, daß die Greif- und Stützvorrichtung aus mehreren gegebenenfalls gegenläufig bewegbaren Greif- und Stützstangen (13,14) o.dgl. besteht.

9. Vorrichtung nach einem oder mehreren der Ansprüche 6 bis 8, dadurch **gekennzeichnet**, daß die Preßvorrichtung aus mindestens einer gegebenenfalls zweiteiligen Preßplatte (17) o.dgl. besteht.

10. Vorrichtung nach Anspruch 9, dadurch **gekennzeichnet**, daß die Preßplatte (17) o.dgl. mindestens aus zwei sich überlappenden, durch Federn (22) beaufschlagten Teilen besteht.

11. Vorrichtung zum Behandeln von mindestens einmal gefalzten Flächengebilden nach einem oder mehreren der Ansprüche 6 bis 10, dadurch **gekennzeichnet**, daß eine Drehvorrichtung oberhalb der Haltevorrichtung (2, 2') angeordnet und die gesamte Haltevorrichtung (2, 2') ohne Ablage (3 oder 6) drehbar ist.

12. Vorrichtung nach Anspruch 11, dadurch **gekennzeichnet**, daß die Drehvorrichtung eine drehkranzartige Lagerung aufweist.

13. Vorrichtung nach einem oder mehreren der Ansprüche 6 bis 12, dadurch **gekennzeichnet**, daß die Haltevorrichtung (2, 2') mit einer Verstellvorrichtung für den Abstand der sich gegenüberliegenden Greif- und Stützstangen (13,14) o.dgl. versehen ist.

14. Vorrichtung nach einem oder mehreren der Ansprüche 6 bis 13, dadurch **gekennzeichnet**, daß die Drehvorrichtung einen auf der Platte o.dgl. zentrisch angeordneten Drehkranz (33) o.dgl. aufweist.

15. Vorrichtung nach einem oder mehreren der Ansprüche 6 bis 14, dadurch **gekennzeichnet**, daß zur seitliche Verschiebung der Haltevorrichtung (2, 2') die Platte o.dgl. auf Schienen (42,43), einem Rahmen (1) o.dgl. gelagert ist.

## Claims

1. Method for depositing and transporting flat objects, comprising a tray (3 or 6) of a stacking device for the flat objects advanced, a pressing device (17) and a gripping device (13, 14) of a holding device (2 or 2'), the flat objects being deposited and piled on the tray (3 or 6) individually or in bundles, characterized in that the resulting bundle of flat objects is conveyed upwards, gripped in this position by the gripping device (13, 14) and compressed by means of the pressing device (17) arranged in the gripping device (13, 14) and acting on the bundle and the next bundle is produced in the same manner, the compressed bundle(s) is/are deposited from above on the pile newly formed in the meantime, the entire stack is conveyed upwards again and gripped, etc. and finally the complete stack and the holding device (2 or 2') are displaced to the side of the stacking device.

2. Method according to claim 1, characterized in that the individual bundle and/or the pile is rotated after the upward movement.

3. Method according to claim 2, characterized in that rotation is effected through 90° or a multiple thereof.

4. Method according to one or more of claims 1 to 3, characterized in that pressing is maintained during the lateral displacement.

5. Method according to one or more of claims 1 to 4, in which at least two similar holding devices (2, 2') are operated by one transport device, characterized in that, once the bundle or pile has been produced on one holding device (2), the next holding device (2') is operated.

6. Device for depositing and transporting flat objects placed in a bundle or stack according to one or more of claims 1 to 5, comprising a tray (3 or 6) of a stacking device, a pressing device (17) and a gripping device (13, 14) of a holding device (2 or 2'), the holding device (2 or 2'), optionally with lateral aligning elements (9, 10, 11), being provided above the tray (3 or 6) for the bundle and being provided with a gripping and supporting device (13, 14) or the like engaging under the respective bundle or stack, characterised in that the pressing device acting on the bundle or stack is arranged in the gripping device.

7. Device according to claim 6, characterised in that the holding device (2, 2') consists of a plate or the like, the pressing device arranged below it and the gripping and supporting device extending in the direction of the tray (3 or 6).

8. Device according to claim 7, characterised in that the gripping and supporting device consists of a plurality of gripping and supporting rods (13, 14) or the like optionally movable in opposite directions.

9. Device according to one or more of claims 6 to 8, characterised in that the pressing device consists of at least one pressing plate (17) or the like optionally made in two parts.

10. Device according to claim 9, characterised in that the pressing plate (17) or the like consists of at least two overlapping parts acted upon by springs (22).

11. Device for treating flat objects folded at least once according to one or more of claims 6 to 10, characterised in that a rotating device is arranged above the holding device (2, 2') and the entire holding device (2, 2') can rotate without the tray (3 or 6).

12. Device according to claim 11, characterised in that the rotating device has a slewing ring-type bearing arrangement.

13. Device according to one or more of claims 6 to 12, characterised in that the holding device (2, 2') is provided with a device for adjusting the distance between the opposing gripping and supporting rods (13, 14) or the like.

14. Device according to one or more of claims 6 to 13, characterised in that the rotating device has a slewing ring (33) or the like arranged centrally on the plate or the like.

15. Device according to one or more of claims 6 to 14, characterised in that the plate or the like is mounted on rails (42, 43), a frame (1) or the like for the lateral displacement of the holding device (2, 2').

## Revendications

1. Procédé pour déposer et transporter des objets plats, avec un réceptacle (3 ou 6) d'un dispositif d'empilage pour les objets plats approchés, un dispositif de pressage (17) et un dispositif de préhension (13, 14) d'un système de retenue (2 ou 2'), les objets plats étant déposés et entassés sur le réceptacle (3 ou 6) individuellement ou sous forme d'un paquet, caractérisé en ce que le paquet ainsi obtenu des objets plats est transporté vers le haut, saisi dans cette position par le dispositif de préhension (13, 14) et pressé au moyen du dispositif de pressage (17) disposé dans le dispositif de préhension (13, 14) et agissant sur le paquet et le paquet suivant est préparé de la même manière, le(s) paquet(s) pressé(s) est (sont) déposé(s) par en haut sur le tas de paquets accumulé entre-temps, la pile globale est transportée de nouveau vers le haut et saisie, etc., et enfin la pile définitive est déplacée avec le système de retenue (2 ou 2') sur le côté du dispositif d'empilage.

2. Procédé selon la revendication 1, caractérisé en ce que chaque paquet et/ou le tas de paquets est tourné après le mouvement ascendant.

3. Procédé selon la revendication 2, caractérisé en ce que la rotation est de 90° ou beaucoup plus.

4. Procédé selon l'une ou plusieurs des revendications 1 à 3, caractérisé en ce que le pressage est maintenu pendant le déplacement latéral.

5. Procédé selon l'une ou plusieurs des revendications 1 à 4, au moins deux systèmes de retenue (2, 2') similaires étant desservis par un dispositif de transport, caractérisé en ce que le système de retenue (2') suivant est desservi après la constitution du paquet ou du tas de paquets sur un système de retenue (2).

6. Dispositif pour déposer et transporter des objets plats mis en paquet ou en pile selon l'une ou plusieurs des revendications 1 à 5, avec un réceptacle (3 ou 6) d'un dispositif d'empilage, d'un dispositif de pressage (17) et d'un dispositif de préhension (13, 14) d'un système de retenue (2 ou 2'), le système de retenue (2 ou 2') étant prévu au-dessus du réceptacle (3 ou 6) pour le paquet, éventuellement avec des systèmes d'alignement latéral (9, 10, 11), qui est pourvu d'un dispositif de préhension et de support (13, 14) ou similaire saisissant sous le paquet respectif ou la pile, caractérisé en ce que le dispositif de pressage agissant sur le paquet ou la pile est disposé dans le dispositif de préhension.

7. Dispositif selon la revendication 6, caractérisé en ce que le dispositif de retenue (2, 2') comprend une plaque ou similaire, le dispositif de pressage disposé dessous et le dispositif de préhension et de support allant en direction du réceptacle (3 ou 6).

8. Dispositif selon la revendication 7, caractérisé en ce que le dispositif de préhension et de support comprend plusieurs tiges de préhension et de support (13, 14) éventuellement mobiles en sens inverse.

9. Dispositif selon l'une ou plusieurs des revendications 6 à 8, caractérisé en ce que le dispositif de pressage comprend au moins une plaque de pressage (17) éventuellement en deux parties ou similaire.

10. Dispositif selon la revendication 9, caractérisé en ce que la plaque de pressage (17) ou similaire comprend au moins deux parties qui se chevauchent et sont sollicitées par des ressorts (22).

11. Dispositif pour le traitement d'objets plats pliés au moins une fois selon l'une ou plusieurs des revendications 6 à 10, caractérisé en ce qu'un dispositif de rotation est disposé au-dessus du système de retenue (2, 2') et l'ensemble du système de retenue (2, 2') est pivotant sans réceptacle (3 ou 6).

12. Dispositif selon la revendication 11, caractérisé en ce que le dispositif de rotation présente un logement semblable à une couronne de pivotement.

13. Dispositif selon l'une ou plusieurs des revendications 6 à 12, caractérisé en ce que le système de retenue (2, 2') est muni d'un dispositif de déplacement pour l'écartement entre les tiges de préhension et de support (13, 14) ou similaires qui se font face.

14. Dispositif selon l'une ou plusieurs des revendications 6 à 13, caractérisé en ce que le dispositif de rotation présente une couronne de pivotement (33) centrée sur la plaque ou similaire.

15. Dispositif selon l'une ou plusieurs des revendications 6 à 14, caractérisé en ce que, pour le déplacement latéral du dispositif de retenue (2, 2'), la plaque ou similaire est logée sur des rails (42, 43), un cadre (1) ou similaire.
